# EUROPÄISCHE PATENTSCHRIFT

(11) **EP 0 203 526 B1**
(45) Veröffentlichungstag und Bekanntmachung des Hinweises auf die Patenterteilung: **23.01.1991**
(21) Anmeldenummer: 86106948.2
(22) Anmeldetag: 22.05.1986
(51) Int. Cl.: C11D 3/395, C11D 17/00, C11D 3/04

(54) **Schmelzblockförmige, alkalihydroxid- und aktivchlorhaltige Mittel für das maschinelle Reinigen von Geschirr und Verfahren zu ihrer Herstellung**
Compounds in melted block form containing alkaline hydroxide and active chlorine for machine dish-washing, and process for their preparation
Composés sous forme de blocs fondus contenant de l'hydroxide de métaux alcalins et du chlore actif pour le lavage de la vaisselle en machine et leur procédé de préparation

(30) Priorität: 30.05.1985 DE 3519355
(43) Veröffentlichungstag der Anmeldung: 03.12.1986
(73) Patentinhaber: Henkel Kommanditgesellschaft auf Aktien, 40191 Düsseldorf (DE)
(72) Erfinder: Altenschöpfer, Theodor, Dr., D-4000 Düsseldorf (DE); Jacobs, Jochen, Dr., D-5600 Wuppertal (DE); Jeschke, Peter, Dr., D-4040 Neuss (DE); Schumann, Klaus, Dr., D-4006 Erkrath (DE)

(56) Entgegenhaltungen:
- EP-A- 0 003 769
- DE-A- 1 617 095
- DE-A- 3 326 459
- US-A- 2 412 819
- Kirk-Othmer:"Encyclopedia of Chemical Technology", Band 4, Seiten 912, 913

## Beschreibung

Feste Reinigungsmittel für das maschinelle Geschirrspülen werden überwiegend in Pulver- bzw. Granulatform (Agglomerate) angeboten. Die Einzelpartikeln dieser Mittel haben dabei einen bevorzugten Durchmesser zwischen 0,01 bis 3 mm. Ein gravierender Nachteil dieser Art fester Reinigungsmittel, speziell der im Bereich des gewerblichen Großverbrauchs verwendeten mit einem Gehalt von 10 bis 60 Gew.-% an Alkalihydroxiden, besteht darin, daß wegen der Hygroskopizität einzelner Rohstoffe bei Zutritt von geringen Mengen an Feuchtigkeit eine starke Neigung zum Verbacken oder Verklumpen besteht.

Durch Zusatz von sogenannten "Anticaking"-Mitteln, wie z. B. Paraffin, oder durch Umhüllen stark hygroskopischer Bestandteile, wie z. B. der Alkalihydroxide und des Natriummetasilikats, mit pulverförmigen Substanzen, wie z. B. Pentanatriumtriphosphat oder Natriumsulfat, werden leichte Verbesserungen des Verbackungs- bzw. Klumpverhaltens erzielt; größere Mengen an Feuchtigkeit in Form von Wasser oder Wasserdampf führen aber trotzdem zum Verbacken bzw. Verklumpen der pulverförmigen oder granulierten (agglomerierten) Reinigungsmittel.

Die Reinigungsmittel werden dadurch zwar nicht unbrauchbar, denn die Wirkung der Bestandteile bleibt auch nach dem Verklumpen bzw. Verbacken infolge von Feuchtigkeitszutritt erhalten. Für den Anwender erscheint die Qualität der Reinigungsmittel häufig jedoch allein schon aus optischen Gründen in den meisten Fällen gemindert oder schlecht, was zu Reklamationen führt.

Nachteilig ist der Einsatz von Reinigungsmitteln, die bei Zutritt von Feuchtigkeit zum Verklumpen bzw. Verbacken neigen, insbesondere in automatischen, bevorratenden Dosiergeräten, die im Bereich des gewerblichen Großverbrauchs an Eintank- und Mehrtankspülmaschinen in großer Zahl Verwendung finden. Es kommt zu Dosierstörungen in der Art, daß zu wenig Reinigungsmittel ausgetragen wird oder sogar mechanische Beschädigungen des Dispensersystems auftreten, so daß dieses unbrauchbar wird. Abhilfe kann nur das Unterbinden des Zutritts von Feuchtigkeit in das Vorratsgefäß schaffen, was jedoch in feuchter Küchenatmosphäre oder nach Reinigung des Gerätes mit Wasser ohne besondere Trocknung der Teile des Vorratsgefäßes und der Dosiervorrichtung nicht gewährleistet werden kann.

Das Verklumpen bzw. Verbacken von alkalischen Reinigungsmitteln kann unter anderem dadurch vermieden werden, daß man diese von vornherein in Blockform herstellt und in hohem Maße feuchtigkeitssicher verpackt, vertreibt und verwendet.

Damit sind jedoch keineswegs alle Probleme gelöst, denn die Einarbeitung aktivchlorhaltiger Verbindungen in stark alkalische Reinigungsmittel ist sehr schwierig.

So werden in der EP-PS 3 769 Waschmittelbehälter, insbesondere zum maschinellen Geschirreinigen, beschrieben, die feste Reinigungsmittelblöcke, hergestellt aus Wasser und zwei festen Bestandteilen, von denen mindestens einer eine alkalische hydratisierbare Verbindung ist, enthalten und nur an einer Stelle offen sind, aus der dann das Reinigungsmittel durch den Wasserstrom in der Waschmaschine herausgespült wird. Sofern diese Reinigungsmittel neben Alkalihydroxid noch Aktivchlorverbindungen enthalten sollen, die als notwendig für die Entfernung bleichbarer Anschmutzungen, wie z. B. Tee, Kaffee, Fruchtsäfte usw. angesehen werden, müssen diese vorzugsweise als vorgeformte Kerne während des Erstarrens der heißgelösten Reinigungsmittel in die noch weiche Masse eingebracht werden. Zum besseren Schutz des Chlorträgers soll der Kern noch entweder mit Paraffin oder mit einem wachsähnlichen Mono- und Dialkylester der Polyphosphorsäure umhüllt werden. Eine direkte Einarbeitung von aktivchlorhaltigen Verbindungen, speziell in Gegenwart hoher Konzentrationen an Alkalihydroxid, wird als nicht realisierbar angesehen. In Beispiel 13, Tabelle 1, wird aufgezeigt, daß eine direkte Zugabe der aktivchlorabspaltenden Verbindung zu der entanenden losung der übrigen Reinigunprinttel bestandteile innerhalb von 24 Stunden zu einem hohen Verlust an Aktivchlor führt. Die untersuchten Chlorträger waren Ca(OCl)₂, LiOCl und Na-dichlorisocyanurat-dihydrat. Es wurden je nach dem Chlorträger Restchloraktivitäten zwischen nur noch 3,5 und 17,4% des Ausgangswertes bestimmt.

Das Einarbeiten vorgeformter Kerne mit aktivchlorabspaltenden Verbindungen ist zwar durchführbar, verursacht jedoch hohe Kosten durch arbeitsintensive Herstellung und die erforderlichen Rohstoffe. Außerdem kommt es naturgemäß zu differierenden Löslichkeiten von Reinigungsmittelblöcken und deren Kern.

Es bestand daher die Aufgabe, Möglichkeiten zu finden, Aktivchlorträger in Gegenwart von Alkalihydroxiden in möglichst homogener Verteilung in blockförmige Reinigungsmittel einzubringen. Dabei sollten gleichzeitig auch Reinigungsmittelformulierungen entwickelt werden, die dem gegenwärtigen Stand heute üblicher pulver- oder granulatförmiger Produkte für gewerbliche Geschirrspülmaschinen entsprechen.

In der US-PS 2,412,819 sind schon alkalihydroxidhaltige, schmelzblockförmige Mittel für das maschinelle Reinigen von Geschirr beschrieben worden, die durch Zusammenmischen mit allen weiteren alkalisch reagierenden Aktivsubstanzen wie z. B. Natriumsilikaten und Pentanatriumtriphosphat sowie gegebenenfalls Wasser, falls das bevorzugte Hydratwasser der genannten Verbindungen nicht ausreicht, und anschließendes mildes Erwärmen der Mischung unter Rühren auf 90 bis 100°C bis zum Erreichen einer einheitlich geschmolzenen Masse sowie deren Vergießen in Formen und Erstarrenlassen zu einem dichten Kristallaggregat hergestellt wurden. Ein möglicher Gehalt dieser schmelzblockförmigen Mittel an aktivchlorhaltigen Verbindungen ist dort nicht erwähnt worden.

Die Erfindung betrifft nun alkalihydroxidhaltige schmelzblockförmige, homogene und lagerstabile Mittel für das maschinelle Reinigen von Geschirr mit einem Gehalt an Alkalisilikaten und Wasser, vorzugsweise als Kristallwasser, sowie gegebenenfalls Pentaalkalitriphosphat und ist dadurch gekennzeichnet, daß sie 0,2 bis 4 Gew.-%, bezogen auf den Aktivchlorgehalt und das gesamte Mittel, an einer aktivchorabspaltenden Verbindung, die eine Hydrolysenkonstante von 3. 10⁻⁴ oder kleiner besitzt, enthalten.

Als Alkalihydroxid kommen Kalium- und aus Preisgründen vorzugsweise Natriumhydroxid in Betracht, die vorzugsweise in fester Form, d. h. als Schuppen, Flocken oder Prills, praktisch wasserfrei oder als Monohydrat, eingesetzt werden. Die Mengen, die eingesetzt werden, betragen insbesondene 2 bis 70, vorzugsweise 5 bis 50 Gew.-%, wasserfrei, bezogen auf das gesamte Mittel.

Als Alkalisilikate werden besonders Alkalimetasilikate, und zwar wasserfrei, vorteilhaft aber in Form von Natriummetasilikat . 9 H₂O, Natriummetasilikat . 6 H₂O und Natriummetasilikat . 5 H₂O eingesetzt. Die Einsatzmengen in der jeweiligen Form betragen insbesondene 2 bis 60, vorzugsweise 5 bis 50 Gew.-%, bezogen auf das gesamte Mittel. Man kann aber die Alkalimetasilikate auch teilweise oder vollständig durch Wasserglaslösungen ersetzen, wobei das Verhältnis von Na₂O : SiO₂ 1 : 1 bis 1 : 4, vorzugsweise 1 : 2 bis 1 : 3,5 beträgt. Wegen des höheren Silikatgehaltes des Wasserglases werden dessen Lösungen in Mengen von 2 bis 30, vorzugsweise von 5 bis 15 Gew.-%, bezogen auf das gesamte Mittel, eingesetzt.

Vorteilhaft hat sich auch ein Zusatz von insbesondene 2 bis 50, vorzugsweise 5 bis 45 Gew.-%, wasserfrei, bezogen auf das gesamte Mittel, an Pentaalkalitriphosphat erwiesen, das als Hexahydrat oder als Mischung von Hexahydrat mit geringen Mengen von wasserfreiem Pentanatriumtriphosphat eingesetzt wird, so daß sich ein Gesamtwassergehalt von 5,5 Mol errechnet. Es kann aber auch wasserfrei eingesetzt werden, was vom Gesamtwassergehalt der anderen Bestandteile abhängt.

Als aktivchlorabspaltende Verbindungen können die verschiedenen chlorierten Verbindungen der Isocyanursäure, wie Na/K-Di-chlorisocyanurat und Na-Dichlorisocyanurat-dihydrat (Na- DCC-2H₂O), Na-monochloramidosulfonat (= N-Chlorosulfamat), und N-Chlor-p-toluolsulfonsäureamid-Natrium ("Chloramin T") eingesetzt werden. Allen gemeinsam ist, daß sie eine Hydrolysenkonstante von etwa 3 10⁻⁴ oder kleiner besitzen (vergleiche hierzu W.G. Mizuno "Dishwashing", Kapitel 21, insbesondere Seite 875, Tabelle 7 in "Detergency, Theory and Test Methods", Teil 3 (1981), Verlag Marcel Dekker, N.Y.).

Sie werden in Mengen von 0,2 bis 4, vorzugsweise von 0,5 bis 2 Gew.-%, bezogen auf den Aktivchlorgehalt, der z. B. durch jodometrische Titration zu bestimmen ist, und das gesamte Mittel, eingesetzt.

Der gesamte Wassergehalt der schmelzblockförmigen Reinigungsmittel aus dichten Kristallaggregaten beträgt 10 bis 40, vorzugsweise 15 bis 30 Gew.-%. Er wird bevorzugt durch den Kristallwassergehalt der alkalisch reagierenden Aktivsubstanzen, gegebenenfalls aber auch über Wasserglaslösungen, eingebracht. Die Berechnungen des Wassergehalts haben daher von diesen Verbindungen auszugehen.

Bekanntlich hydrolysiert Pentanatriumtriphosphat in Gegenwart von Alkalihydroxiden. Die Hydrolyse wird durch erhöhte Temperaturen noch gesteigert. Nach der in der US-PS 2,412,819 beschriebenen Vorgehensweise wird daher bei möglichst niedrigen Schmelztemperaturen von 90 bis 100°C gearbeitet.

Es hat sich gezeigt, daß man bei weitaus niedrigeren und daher schonenderen Temperaturen von 45 bis 70°C, vorzugsweise von 45 bis 65°C arbeiten kann, wenn man erfindungsgemäß zuerst das Alkalisilikat, wasserfrei, als Metasilikathydrat und/oder als Wasserglaslösung allein oder zusammen mit festem Alkalihydroxid oder dessen Monohydrat auf 45 bis 65°C bis zur Silumebie; erwärmt, ohne das dabei auftretende selbsttätige Erwärmen auf 60 bis 65°C zu beeinflussen, anschließend unter Rühren oder Kneten alle weiteren, vorzugsweise hydratwasserhaltigen Bestandteile, davon zuletzt, bei Temperaturen von 50 bis 65°C, vorzugsweise von 55 bis 63°C, Pentanatriumtriphosphat und/oder dessen Hexahydrat und die aktivchlorabspaltende Verbindung einrührt, die noch flüssige Schmelze in beliebig gestaltete, vorzugsweise flexible Formen gießt und in diesen zu Blöcken erstarren läßt.

Der Erstarrungsprozeß dauert je nach Größe der Gußform wenige Minuten bis etwa eine Stunde. Die Schmelzblöcke sind je nach ihrer Zusammensetzung sehr hart, hart oder weniger hart, in jedem Fall aber durch und durch einheitlich zusammengesetzt und bei der Anwendung schnell löslich.

### Beispiele

### Beispiel 1:

Ein Gemisch aus 50 Gewichtsteilen Na₂SiO₃ . 9 H₂O und 50 Gewichtsteilen Na0H-Prills wurde in einem Edelstahlgefäß unter Rühren mit einem Teflonrührwerk von außen auf 46 bis 47°C erwärmt, wobei die Abspaltung des Kristallwassers begann und gleichzeitig durch die Hydratisierung der Na0H ein Temperaturanstieg erfolgte (60 bis 65°C). Nach Abkühlung auf Temperaturen unterhalb 55°C wurde in die fließfähige Suspension der Chlorträger eingearbeitet und in Wachspappeformen vergossen. Als Chlorträger wurden Trichlorisocyanursäure (TICA), Na-di-chlorisocyanurat -dihydrat (NaDCC-2 H₂O) und Chloramin T (Cl-T) eingearbeitet. Dabei wurde die Menge an Chlorträger so gewählt, daß im fertigen Produkt gleiche Aktivchlorgehalte vorlagen. Daraus resultierten folgende Zusammensetzungen (Angaben in Gew.-%):

Die vergossenen Schmelzkörper hatten ein Gewicht von 25 bis 30 g. Sie wurden im Labor gelagert und nach entsprechenden Zeiten in bekannter Weise der Aktivchlorgehalt (A-Cl) bestimmt.

Die Ergebnisse zeigen, daß für Chloramin T die günstigste Chlorstabilität mit nahezu vollständiger Aktivchlorerhaltung beobachtet wurde, während der Einsatz von TICA ungeeignet ist.

### Beispiel 2:

10 Gewichtsteile Wasserglaslösung wurden bei 50 bis 55°C mit 50 Gewichtsteilen NaOH . H₂O und 40 Gewichtsteilen wasserfreiem Pentanatriumtriphosphat sowie dem Aktivchlorträger vermischt. Die Suspension wurde in Formen vergossen, wo sie rasch erstarrte. Als Aktivchlorträger wurden TICA und Cl-T verwendet. Dabei wurde die Menge an Aktivchlorträger so gewählt, daß im fertigen Produkt gleiche Aktivchlorgehalte vorlagen. Daraus resultierten folgende Zusammensetzungen (Angaben in Gew.-%):

Wie in Beispiel 1 beschrieben, wurden auch hier entsprechende Lagerversuche durchgeführt:

Auch hier wird für Chloramin T eine gute Lagerstabilität gefunden, während TICA für den Einsatz ebenfalls ungeeignet ist.

### Beispiel 3:

12 Gewichtsteile Wasserglaslösung wurden bei Raumtemperatur 55 Gewichtsteile mit NaOH-Prills vermischt, wobei die Temperatur auf ca. 65 bis 70°C anstieg. Nach Abkühlung auf ca. 50 bis 55°C wurden der Lösung die aktivchlorhaltige Komponente und 33 Gewichtsteile Pentanatriumtriphosphat hinzugemischt und die Schmelzmasse vergossen. Als Aktivchlorträger wurden das Natriumsalz der N-Monochloramidosulfonsäure (MCAS) als wäßrige Lösung (9,4% Aktivchlor) und Chlorlaugelösung (12,8% Aktivchlor) eingerührt. Die eingesetzten Mengen an Chlorträgern wurden dabei wieder so gewählt, daß vergleichbare Aktivchlorgehalte vorlagen. Daraus resultierten folgende Zusammensetzungen (Angaben in Gew.-%):

Mit den hergestellten Reinigerblöcken wurden, wie im Beispiel 1 beschrieben, Lagerversuche durchgeführt. Rezeptur 3c konnte nicht mitgeprüft werden, da direkt nach der Herstellung Aktivchlorgehalte von weniger als 40% des Ausgangswertes gefunden wurden. Chlorlaugelösung ist also als Bestandteil der erfindungsgemäßen Mittel nicht geeignet.

Die Ergebnisse zeigen, daß der Chlorträger MCAS in homogener Verteilung ausreichend stabil eingearbeitet werden kann.

### Beispiel 4:

In einem Edelstahlgefäß wurden 10 Gewichtsteile Wasserglas-Lösung (34,5%ig, wie in Beispiel 2) mit 8 Gewichtsteilen einer 50%igen wäßrigen NaOH-Lösung vorgelegt und vermischt. In die Lösung wurden 35 Gewichtsteile festes NaOH in Form von Microprills eingerührt, die sich zunächst nur teilweise lösten. Nach Zugabe von 11 Gewichtsteilen einer MCAS-Chlorträgerlösung (vgl. Beispiel 3) wurde eine homogene Schmelze erhalten, deren Temperatur auf 63°C eingestellt wurde. In die Schmelze wurden dann zügig 36 Gewichtsteile Pentanatriumtriphosphat eingerührt. Die resultierende Masse wurde vergossen. Das Material erstarrte weitgehend innerhalb von 10 - 15 Minuten zu formstabilen Blöcken.

## Patentansprüche

1. Alkalihydroxidhaltige, schmelzblockförmige, homogene und lagerstabile Mittel für das maschinelle Reinigen von Geschirr mit einem Gehalt an Alkalisilikaten und Wasser, vorzugsweise als Kristallwasser, sowie gegebenenfalls Pentaalkalitriphosphat, dadurch gekennzeichnet, daß sie 0,2 bis 4 Gew.-%, bezogen auf den Aktivchlorgehalt und das gesamte Mittel, an einer aktivchorabspaltenden Verbindung, die eine Hydrolysenkonstante von 3 . 10-4 oder kleiner besitzt, enthalten.

2. Mittel nach Anspruch 1, dadurch gekennzeichnet, daß sie als aktivchlorabspaltende Verbindung Na- oder K-dichlorisocyanurat, Na-dichlorisocyanuratdihydrat, Na-N-monochloramidosulfonsäure oder Na-N-Chlor-ptoluolsulfonsäureamid enthalten.

3. Mittel nach den Ansprüchen 1 und 2, dadurch gekennzeichnet, daß der Gehalt an aktivchlorabspaltender Verbindung 0,5 bis 2 Gew.-%, bezogen auf den Aktivchlorgehalt und das gesamte Mittel, beträgt.

4. Verfahren zur Herstellung von alkalihydroxidhaltigen, schmelzblockförmigen, homogenen und lagerstabilen Mitteln nach Anspruch 1, dadurch gekennzeichnet, daß man zuerst das Alkalisilikat, wasserfrei, als Metasilikathydrat und/oder als Wasserglaslösung allein oder zusammen mit festem Alkalihydroxid oder dessen Monohydrat auf 45 bis 48°C bis zur Schmelze erwärmt, ohne das dabei auftretende selbsttätige Erwärmen auf 60 bis 65°C zu beeinflussen, anschließend unter Rühren oder Kneten alle weiteren, vorzugsweise hydratwasserhaltigen Bestandteile zusetzt, davon zuletzt bei Temperaturen von 50 bis 65°C, vorzugsweise 55 bis 63°C Pentanatriumtriphosphat und/oder dessen Hexahydrat und die aktivchlorabspaltende Verbindung einrührt, die noch flüssige Schmelze in beliebig gestaltete, vorzugsweise flexible Formen gießt und in diesen zu Blöcken erstarren läßt.

## Claims

1. Homogeneous and storable detergents for dishwashing machines in the form of fused blocks containing alkali hydroxides, alkali silicates and water, preferably as water of crystallization, and optionally pentaalkali triphosphate, characterized in that they contain 0.2 to 4% by weight, based on the active chlorine content and on the detergent as a whole, of an active chlorine donor having a hydrolysis constant of 3.10⁻⁴ or lower.

2. Detergents as claimed in claim 1, characterized in that they contain Na- or K-dichloroisocyanurate,.Na-dichloroisocyanurate dihydrate, Na-N-monochloroamidosulfonic acid or Na-N-chloro-p-toluene sulfonic acid amide as active chlorine donor.

3. Detergents as claimed in claims 1 and 2, characterized in that they contain the active chlorine donor in quantities of from 0.5 to 2% by weight, based on the active chlorine content and on the detergent as a whole.

4. A process for producing the homogeneous, storable detergents in the form of fused blocks containing alkali hydroxides claimed in claim 1, characterized in that the alkali silicate, anhydrous, as metasilicate and/or as waterglass solution, is first heated either on its own or together with solid alkali hydroxide or its monohydrate to 45 to 65°C - without influencing the resulting spontaneous heating to 60 to 65°C - until a melt is formed, all the other constituents, preferably containing water of hydration, including last of all - after the temperature of the melt has fallen to 50 to 65°C and preferably 55 to 63°C - pentasodium triphosphate and/or its hexahydrate, and the active chlorine donor are then introduced with stirring or kneading and the still liquid melt is poured into preferably flexible moulds of any shape and allowed to solidify into blocks therein.

## Revendications

1. Produits sous forme de blocs de masse fondue, homogènes et stables au stockage, contenant des hydroxydes alcalins, pour le lavage de la vaisselle en machine, ayant une teneur en silicates alcalins et en eau, de préférence en tant qu'eau de cristallisation, ainsi qu'éventuellement en triphosphate penta(métal alcalin), caractérisés en ce qu'ils contiennent de 0,2 à 4% en poids, exprimé en chlore actif et par rapport à la composition totale d'un composé libérant du chlore actif, qui possède une constante d'hydrolyse de 3.10⁻⁴ ou moins.

2. Produits selon la revendication 1, caractérisés en ce qu'ils contiennent, en tant que composé libérant du chlore actif, de dichloroisocyanurate de Na ou K, du dichloroisocyanurate de Na dihydraté, du N- monochloroamidosulfonate de Na ou de N-chloro-ptoluène-sulfonamidure de Na.

3. Produits selon les revendications 1 et 2, caractérisés en ce que la teneur en composé libérant du chlore actif, exprimée en chlore actif et par rapport à la composition totale, va de 0,5 à 2% en poids.

4. Procédé pour la préparation de produits sous forme de blocs de masse fondue, homogènes et stables au stockage, contenant des hydroxydes alcalins, selon la revendication 1, caractérisé en ce que l'on chauffe à 45-48°C jusqu'à la fusion d'abord le silicate alcalin anhydre, sous forme de métasilicate hydraté et/ou de solution de verre soluble, seul ou conjointement avec un hydroxyde alcalin solide ou son monohydrate, sans influencer l'échauffement spontané à 60-65°C apparaissant à cette occasion, ensuite on délaie sous agitation ou avec malaxage tous les autres composants, contenant de préférence de l'eau d'hydratation, dont en dernier, à des températures de 50 à 65°C, de préférence de 55 à 63°C, le triphosphate pentasodique et/ou son hexahydrate et le composé libérant du chlore actif, puis on verse la masse fondue encore liquide dans des moules de forme quelconque, de préférence flexibles, et on la laisse se solidifier en blocs dans ceux-ci.
